# EUROPÄISCHE PATENTSCHRIFT

(11) **EP 2 387 864 B1**
(45) Veröffentlichungstag und Bekanntmachung des Hinweises auf die Patenterteilung: **28.09.2016**
(21) Anmeldenummer: 10809264.4
(22) Anmeldetag: 09.12.2010
(51) Int. Cl.: H05B 33/10, H05B 33/14, H05B 33/26

(54) **VERFAHREN ZUR HERSTELLUNG EINES ZUR LICHTEMISSION AKTIVIERBAREN BAUTEILS**
METHOD FOR PRODUCING A COMPONENT THAT CAN BE ACTIVATED TO EMIT LIGHT
PROCÉDÉ DE RÉALISATION D'UN COMPOSANT POUVANT ÊTRE ACTIVÉ PAR UNE ÉMISSION LUMINEUSE

(30) Priorität: 18.12.2009 DE 102009059779; 26.01.2010 DE 102010005865
(43) Veröffentlichungstag der Anmeldung: 23.11.2011
(73) Patentinhaber: Franz Binder GmbH & Co. Elektrische Bauelemente KG, 74172 Neckarsulm (DE)
(72) Erfinder: FINKE, Michael, 74834 Elztal-Auerbach (DE)
(74) Vertreter: Patent- und Rechtsanwälte Ullrich & Naumann
(86) Internationale Anmeldenummer: PCT/DE2010/001436
(87) Internationale Veröffentlichungsnummer: WO 2011/072645

(56) Entgegenhaltungen:
- EP-A2- 1 826 821
- WO-A2-2008/063657
- DE-A1- 10 152 919
- DE-A1-102006 059 203
- US-A- 5 914 167

## Beschreibung

Die Erfindung betrifft ein Verfahren zur Herstellung eines zur Lichtemission aktivierbaren Bauteils, wobei die Lichtemission durch Elektrolumineszenz (EL) erfolgt.

Zunächst einmal sei ausgeführt, dass unter Elektrolumineszenz die Eigenschaft bestimmter Materialien oder Materialkombinationen verstanden wird, wonach bei Anlegen einer elektrischen Wechselspannung Licht im sichtbaren Bereich emittiert wird. Aus der Praxis sind Elektrolumineszenz-Folien bekannt, bei denen in einer speziellen Kondensator-Konfiguration das elektrolumineszierende Material durch ein elektrisches Wechselfeld zum Leuchten angeregt wird. Solche Elektrolumineszenz-Folien werden oft auch Leuchtfolien, Lichtfolien oder Kondensator-Leuchtfolien genannt. In technischer Anwendung dienen sie zur Umwandlung elektrischer Energie in Licht.

Des Weiteren besteht in der Praxis Bedarf, Bauteile mit beliebiger Oberfläche/Topografie zu beleuchten oder zu hinterleuchten. Lediglich beispielhaft sei dazu verwiesen auf Anzeigeinstrumente im Cockpit eines Kraftfahrzeugs, auf Bedienknöpfe, Taster und sonstige Bauteile, bspw. auch Informationstafeln, etc..

Die zuvor genannten Elektrolumineszenz-Folien lassen sich in hervorragender Weise dann verwenden, wenn es sich bei den zu beleuchtenden oder zu hinterleuchtenden und ggf. auch zu durchleuchtenden Bauteilen um Bauteile mit einfachen Geometrien handelt. Bei kompliziertem Aufbau, insbesondere bei dreidimensionaler, stark strukturierter Oberfläche, ist die Verwendung elektrolumineszierender Folien nur bedingt möglich. Lediglich beispielhaft sei dazu auf die IMD-Technologie (In Mould Decoration, vgl. DE 197 17 740 C2) verwiesen, wonach Folien, so auch bspw. Elektrolumineszenz-Folien, hinterspritzt werden, um auf spritzgusstechnischem Wege Formteile herzustellen. Stark strukturierte Oberflächen, insbesondere bei miniaturisierten Bauelementen, mit einer elektrolumineszierenden Oberfläche sind durch dieses bekannte Verfahren jedoch nicht herstellbar.

Insbesondere bei klassischen Tachonadeln werden zu deren Beleuchtung bislang lichtleitende Systeme verwendet, wobei es erforderlich ist, das Licht in die drehende bzw. pendelnde/schwenkende Tachonadel einzukoppeln. Dies ist technisch aufwändig. Dennoch wird diese Technik bislang ganz überwiegend realisiert.

Aus der DE 101 52 919 A1 ist ein Verfahren zur Herstellung eines organischen elektrolumineszierenden Displays vorbekannt. Dabei wird auf einem Substrat 1 eine erste Elektrodenschicht 5A erzeugt und eine erste isolierende Schicht auf das Substrat 1 bzw. die erste Elektrodenschicht 5A aufgebracht. Anschließend wird die erste isolierende Schicht so zu streifenförmigen Stegen 10 strukturiert, dass diese einen für funktionelle Schichten vorgesehenen Bereich eingrenzen. In diesem Bereich werden die funktionellen Schichten 20 großflächig, bspw. durch Tampondruckverfahren, aufgebracht und danach großflächig eine zweite Elektrodenschicht 25A auf den funktionellen Schichten 20 erzeugt.

Der vorliegenden Erfindung liegt nun die Aufgabe zugrunde, ein Verfahren zur Herstellung eines zur Lichtemission aktivierbaren Bauteils anzugeben, bei dem die Lichtemission durch Elektrolumineszenz (EL) erfolgt. Mit dem erfindungsgemäßen Verfahren soll es möglich sein, nahezu beliebig strukturierte Oberflächen, insbesondere auch sehr kleiner bzw. filigraner Bauteile, mit elektrolumineszierenden Schichten zu versehen, so dass es möglich ist, auf diese Weise beliebige Funktionsteile an der Oberfläche, im Inneren des Materials oder hinter dem Werkstück/Bauteil zu beleuchten.

Erfindungsgemäß wird zunächst einmal ein Träger hergestellt bzw. bereitgestellt, wobei der Träger im Wesentlichen die Form des Bauteils und seiner mechanischen und elektrischen Schnittstellen aufweist bzw. umfasst, wobei der Träger einen als mechanische Schnittstelle dienenden Bereich umfasst, der zumindest mit Teilen der elektrischen Schnittstelle ausgestattet ist. Dabei ist wesentlich, dass es sich bei dem Träger um eine Art Rohling für das herzustellende Bauteil handelt, nämlich ein Rohling, der die elektrolumineszierende Eigenschaft noch nicht besitzt. Mechanische Schnittstellen, bspw. in Form eines integralen Kopplungsteils, können integraler Bestandteil des Trägers sein. Elektrische Schnittstellen können ebenfalls bereits von vornherein vorgesehen sein oder würden im Verlauf des Herstellungsverfahrens an der Oberfläche - an entsprechender Stelle - erzeugt werden.

In Bezug auf das erfindungsgemäße Verfahren ist es von ganz besonderer Bedeutung, dass der Träger mit Funktionsschichten der EL-Beleuchtung ausgestattet wird, wobei mindestens eine der Funktionsschichten, nämlich die Licht emittierende Schicht oder Schichten, insgesamt oder zumindest teilweise, durch das Tampondruckverfahren erzeugt wird/werden. Die elektrischen Schnittstellen werden - jedenfalls im Bereich der Funktionsschichten - in den Druck eingebunden, so dass gleichzeitig mit der drucktechnischen Herstellung der Licht emittierenden Schicht/Schichten eine elektrische Kontaktierung geschaffen wird. Eine nachträgliche Kontaktierung, üblicherweise mit einem erheblichen konstruktiven bzw. fertigungstechnischen Aufwand, ist nicht erforderlich.

Nach Erzeugung der Funktionsschichten der EL-Beleuchtung wird eine transparente oder transluzente Abdeckung auf die EL-Schichten aufgebracht, die einerseits als Feuchtigkeitsschutz und andererseits als elektrische sowie mechanische Kapselung dient. Folglich wird mit Aufbringen der Abdeckung das zur Lichtemission aktivierbare Bauteil, bspw. eine Tachonadel, fertiggestellt.

Wie bereits zuvor ausgeführt, wird zumindest die Licht emittierende Schicht mittels Tampondruck erzeugt. Dabei handelt es sich um ein indirektes Druckverfahren, welches nach dem sog. Tiefdruckprinzip arbeitet. Der Tampon nimmt dabei die Farbe entsprechend der Außenkontur der Kavität des Klischees auf und bildet sie beim Aufdrucken auf einem Bauteil beliebiger Oberfläche ab. Dies können eingegrenzte bzw. sequenzielle Bereiche und unterschiedlichste Formen - ebenfalls sequenziell begrenzt, sein.

Während das Tampondruckverfahren bislang üblicherweise zum Bedrucken von Kunststoffkörpern ganz überwiegend in der Werbemittelbranche verwendet worden ist, ist hier erkannt worden, dass sich dieses Verfahren ganz besonders zur Erzeugung einer Licht emittierenden Schicht im Rahmen der EL-Beleuchtung eignet, zumal bei diesem Verfahren die Farbe auch auf dreidimensionalen Oberflächen, bspw. in tiefer liegende Bereiche, hineingedruckt wird. Im Rahmen der Anwendung des Tampondruckverfahrens ist außerdem von ganz besonderer Bedeutung, dass die Farbübertragung auf den jeweiligen Träger bei nahezu 100% liegt, nämlich aufgrund der dem Tampondruckverfahren zugrundeliegenden Technologie. Bereits dadurch lassen sich die Herstellkosten ganz erheblich reduzieren. Auch ist es denkbar, in mehreren Schichten zu drucken, wodurch sich hellere und dunklere Lichtemissionen ergeben.

Der Träger kann an der Oberfläche eine nahezu beliebige Topologie aufweisen. Grundsätzlich kann es sich dabei um ein starres oder in sich flexibles Material handeln, bspw. in Form einer MID oder metallhaltiger flexibler Kunststoffe. Auf strukturierten Oberflächen lässt sich mit Hilfe des Tampondruckverfahrens die elektrolumineszierende Schicht aufbringen, wobei der Träger davor bereits mit den elektrischen Anschlüssen versehen ist. Somit lässt sich gleichzeitig mit dem Aufbringen der EL-Schicht eine Kontaktierung und auch Isolierung zwischen den verschiedenen EL-Schichten vornehmen, wobei Isolationsschichten beliebig aufbringbar bzw. erzeugbar sind. Neben drucktechnischen Verfahren zur Realisierung der Kontaktfläche lässt sich ohne Weiteres auch die Spritzgusstechnik anwenden.

Die elektrischen Anschlüsse bzw. die Elektroden der EL-Funktionsschichten können auf unterschiedliche Weise erzeugt werden, bspw. spritzgusstechnisch und/oder drucktechnisch. Dabei ist es denkbar, die elektrischen Anschlüsse auf und/oder in dem Träger zu erzeugen. Durch Überdrucken bzw. Überziehen der Anschlüsse lassen sich diese elektrisch ankoppeln oder isolieren, je nach verwendetem Material. Auch lassen sich maskenartige Überzüge bzw. Schichten auf den elektrischen Anschlüssen/Elektroden erzeugen.

Die Licht emittierende Schicht/Schichten wird/werden in Form von Wort- und/oder Bildinformationen aufgedruckt, je nach Bedarf. Mittels Tampondruckverfahren lassen sich strukturierte Oberflächen entlang der Oberflächenprofile sowie streng abgegrenzte Bereiche mit und ohne Licht emittierenden Schichten erzeugen. Der auf diese Weise herstellbaren Informationsvielfalt sind keine Grenzen gesetzt. Insbesondere lässt sich die Licht emittierende Schicht ggf. auf unterschiedlichen Ebenen ausbilden, beispielsweise dergestalt, dass beliebige Unterbrechungen und abermalige elektrische Verbindungen durch unmittelbares Bedrucken der elektrischen Anschlüsse möglich sind. Überall dort, wo es erforderlich ist, lassen sich isolierende Zwischenbereiche oder Zwischenschichten ebenfalls drucktechnisch oder spritzgusstechnisch erzeugen.

Die Funktionsschichten werden jedenfalls unter Zwischenschaltung von Isolatoren aufgedruckt, um nämlich die volle Funktionalität der EL-Funktionsschichten zu erzeugen.

An dieser Stelle sei angemerkt, dass nach dem erfindungsgemäßen Verfahren zumindest die Licht emittierende Schicht/Schichten nach dem Tampondruckverfahren erzeugt wird/werden. Grundsätzlich ist es denkbar, weitere Funktionsschichten, auch weitere Licht emittierende Schichten, sowohl mittels Tampondruck als auch spritzgusstechnisch, lackiertechnisch, etc. zu erzeugen. Gleiches gilt für die Isolatoren, die zum Aufbau der EL-Funktionsschichten zwingend erforderlich sind. Des Weiteren sei an dieser Stelle angemerkt, dass unter EL-Beleuchtung, unter Verwendung von EL-Funktionsschichten, jedweder Aufbau solcher Funktionsschichten, zur Erzeugung sog. EL-Lampen, gemeint ist. Es wird nicht für erforderlich gehalten, an dieser Stelle einen konkreten Aufbau oder eine konkrete Verschaltung zu beschreiben, zumal diese aus zahlreichen Nachschlagewerken hinlänglich bekannt sind. Lediglich beispielhaft sei - ergänzend - auf die DE 102 34 125 A1 verwiesen, wonach die EL-Funktionsschichten in Form einer EL-Folie bereitgestellt werden.

Die EL-Funktionsschichten, zumindest aber die die Licht emittierende Schicht kapselnde Abdeckung, kann im sog. 2K-Reaktionsverfahren hergestellt werden, wobei sich das CCM-Verfahren (Clear Coat Moldering) besonders eignet. Mit Hilfe dieses Verfahrens ist eine Art Makrokapselung der EL-Funktionsschichten möglich, wobei sich dadurch die äußere Kontur des Bauteils überdecken oder gar eine Formgebung realisieren lässt. Das hier verwendete Material kann glasklar ausgeführt sein, so dass es von der darunter liegenden EL-Lampe, generiert durch die EL-Funktionsschichten, durchleuchtet wird. Ebenso ist es denkbar, das Material der Abdeckung bzw. Kapselung einzufärben. Dadurch lässt sich in idealer Weise ein Farbfilter generieren.

Auch ist es denkbar, die EL-Funktionsschichten mit einem transluzenten Lack zu überziehen, wobei darüber ein sog. Laserlack gezogen werden kann. Mit Hilfe eines Lasers wird der laserbare Lack regelrecht abgebrannt, so dass sich beliebige Leuchtgeometrien und somit insgesamt die Kontur der Leuchtfläche auf der Oberfläche des Bauteils generieren lässt.

Die - wie auch immer erzeugbare - Abdeckung kann konturbehaftet aufgebracht und/oder in Bezug auf die Oberfläche nachgearbeitet werden. Letztendlich ist sogar eine Bearbeitung der Außenkontur möglich. Auch durch diese Maßnahme(n) lassen sich beliebige Oberflächenstrukturen erzeugen, wobei in diesem Falle die EL-Funktionsschichten darunter liegen.

Des Weiteren sei angemerkt, dass der Träger beliebige Elektronikbausteine, insbesondere in stark miniaturisierter Form, umfassen bzw. enthalten kann. Auch ist es denkbar, dem Träger eine eigene Strom-/Spannungsquelle zuzuordnen, bspw. unter Nutzung von solarvoltaischen Schichten, um nämlich ein quasi autarkes Bauteil zu schaffen. Insbesondere ist es denkbar, dass dem Träger, bspw. durch Vakuumgusstechnik, beliebige funktionale Elemente einverleibt sind oder werden. Auch hier sind keine Grenzen gesetzt.

Es gibt nun verschiedene Möglichkeiten, die Lehre der vorliegenden Erfindung in vorteilhafter Weise auszugestalten und weiterzubilden. Dazu ist einerseits auf die dem Anspruch 1 nachgeordneten Ansprüche und andererseits auf die nachfolgende Erläuterung bevorzugter Ausführungsbeispiele der Erfindung anhand der Zeichnung zu verweisen. In Verbindung mit der Erläuterung der bevorzugten Ausführungsbeispiele der Erfindung anhand der Zeichnung werden auch im Allgemeinen bevorzugte Ausgestaltungen und Weiterbildungen der Lehre erläutert. In der Zeichnung zeigt
- Fig. 1: in einer schematischen Ansicht den grundsätzlichen Aufbau eines Ausführungsbeispiels eines erfindungsgemäßen Bauteils mit den zur Lichtemission erforderlichen EL-Funktionsschichten,
- Fig. 2: in einer schematischen Ansicht den beispielhaften Aufbau eines eine sog. EL-Lampe umfassenden Bauteils mit mechanischer und elektrischer Schnittstelle und
- Fig. 3: in einem Flussdiagramm, schematisch, mögliche Verfahrensschritte zur Herstellung eines zur Lichtemission aktivierbaren Bauteils.

Fig. 1 zeigt ein Ausführungsbeispiel eines nach dem erfindungsgemäßen Verfahren hergestellten Bauteils, welches eine zur Lichtemission aktivierbare EL-Lampe umfasst.

Der in Fig. 1 gezeigte Aufbau lässt erkennen, dass das Bauteil zunächst einmal einen Träger 1 umfasst. Dabei kann es sich um ein beliebiges Kunststoff-Substrat handeln. Die konkrete Form spielt keine Rolle.

Auf dem Träger 1 ist eine Rückelektrode 2 aufgebracht. Des Weiteren ist eine Masseleitung 3 vorgesehen. Dabei handelt es sich um die elektrischen Anschlüsse des Bauteils.

Die Rückelektrode 2 ist durch ein Dielektrikum 4 überdeckt. Durch das Dielektrikum 4 ist außerdem die Rückelektrode 2 von der Masseleitung 3 isoliert.

Auf dem Dielektrikum 4 ist eine elektrolumineszierende Schicht 5 aufgebracht, und zwar per Tampondruck. Die elektrolumineszierende Schicht 5 ist durch einen Leitlack 6 überdeckt, der gleichzeitig die Masseleitung 3 elektrisch kontaktiert. Sämtliche Funktionsschichten der EL-Beleuchtung können aufgedruckt sein.

Des Weiteren ist die gesamte Anordnung mit einer abdichtenden Kapselung 7 überzogen, die als Makrokapselung wirkt, nämlich im Sinne eines Feuchtigkeitsschutzes und zur elektrischen sowie mechanischen Kapselung des gesamten Aufbaus.

Fig. 2 zeigt in schematischer Ansicht ein weiteres Bauteil, welches nach dem erfindungsgemäßen Verfahren hergestellt worden ist, nämlich ebenfalls mit einer integrierten EL-Lampe.

Der Träger 1 umfasst elektrische und mechanische Kopplungsmittel 8, wobei die Kontaktierung mit einer Wechselspannungsquelle 9 angedeutet ist. Zwischen dem Trägerelement 1 und einem elektrisch leitenden Anschluss-Pin 10 ist eine Isolierung 11 aus Kunststoff vorgesehen. Folglich ist es möglich, das in Fig. 2 gezeigte Bauteil gleichzeitig mechanisch und elektrisch anzukoppeln, nämlich aufgrund der dort vorgesehenen elektrischen/mechanischen Kopplungsmittel 8.

Die EL-Lampe des in Fig. 2 gezeigten Bauteils ist ähnlich wie die EL-Lampe des in Fig. 1 gezeigten Bauteils aufgebaut. Die Rückelektrode 2 ist durch den Anschluss-Pin 10 gebildet. Darauf sitzt das Dielektrikum 4, welches den Anschluss-Pin 10 gemeinsam mit der Isolierung 11 umgibt. Auf dem Dielektrikum 4 ist die EL-Schicht 5 aufgebracht, die wiederum mit Leitlack 6 umgeben ist.

Bei dem in Fig. 2 gewählten Ausführungsbeispiel ist auf dem Leitlack 6 eine Farbschicht 12 aufgebracht, die in Bezug auf die Lichtemission aus der EL-Schicht 5 als Farbfilter dient.

Die gesamte Anordnung ist CCM-umspritzt, wobei dadurch die äußere Form des Bauteils entsprechend der vorgegeben Grundform mehr oder weniger definiert ist. Die CCM-Umspritzung 13 ist aus einem transparenten Material hergestellt.

Das Ganze ist auf der Oberfläche mit einer Lackierung 14 versehen, die kein Licht durchlässt. Die Lackierung 14 ist wiederum - teilweise und mit beliebiger Struktur/Form - ausgespart, nämlich mit mindestens einem Sichtfenster 15, durch welches hindurch das Licht emittieren kann. Durch die Form des Sichtfensters 15 lässt sich die "leuchtende" Fläche und somit die zu vermittelnde Information beliebig definieren.

Fig. 3 zeigt in einem Ablaufdiagramm die Durchführung des erfindungsgemäßen Verfahrens mit alternativen Verfahrensschritten. Aufgrund der Beschriftung ist Fig. 3 selbstredend.

So ist es bspw. denkbar, dass der Träger zunächst in eine Werkzeugaufnahme eingelegt wird, wobei der Träger mechanische und elektrische Kopplungsmittel umfassen kann.

In einem nächsten Schritt werden die einzelnen Funktionsschichten, bspw. im Tampondruckverfahren, auf die zweidimensionalen oder dreidimensionalen elektrischen Kontaktflächen des Trägers bzw. des Substrats aufgedruckt. Danach oder gleichzeitig ist es möglich, den Träger nach der zuvor bereits erörterten IMD-Technik zu veredeln, wobei es denkbar ist, dem Träger elektrische Bauelemente einzuverleiben.

Nach Erzeugung der EL-Lampe ist eine steckbare, konfektionierbare oder umspritzbare bzw. vergießbare Makrokapselung möglich, bspw. nach dem CCM-Verfahren. Auch ist es denkbar, der gesamten Anordnung ein vorgefertigtes Gehäuse überzustülpen.

Danach kann auf dem bedruckten Träger bzw. Substrat eine transluzente Abdeckung erzeugt werden. Eine Abdichtung der Schnittstelle zwischen dem bedruckten Träger/Substrat und der Kapselung ist von Vorteil. Eine solche Abdichtung kann durch Kleben, Heißprägen, Ultraschallschweißen, etc. erzeugt werden. Anschließend lässt sich das Bauteil lackieren oder abermals bedrucken wie auch lasern.

Alternativ wird das die EL-Schichten tragende Bauteil lackiert/gelasert und danach gemäß CCM umspritzt oder zuerst nach CCM umspritzt und anschließend lackiert/gelasert. Es ist ein zur Lichtemission aktivierbares Bauteil entsprechen der Beschreibung zu den Fig. 1 und 2 entstanden.

An dieser Stelle sei angemerkt, dass das zuvor erörterte Verfahren den erfinderischen Gedanken lediglich schematisch abbildet. Beliebige weitere Verfahrensschritte, insbesondere zur Verfeinerung des Verfahrens, sind denkbar.

In Bezug auf die erfindungsgemäße Lehre sei noch einmal ausgeführt, dass sich nach dem erfindungsgemäßen Verfahren beliebige Bauteile herstellen lassen, die EL-Funktionsschichten umfassen. Dabei kann es sich um beliebige Anzeige- und Bedienelemente mit integrierter EL-Beleuchtung handeln. Insbesondere ist es denkbar, miniaturisierte, bewegliche Bauelemente nach dem erfindungsgemäßen Verfahren zu realisieren, die eine Rotations- oder Linearbewegung ermöglichen.

Die hier in Rede stehenden EL-Bauelemente können dabei Informationen/Symbole bei höchster Positionsgenauigkeit aufweisen, was bei der Anwendung des IMD-Verfahrens äußerst schwierig zu realisieren ist. Es lässt sich eine vereinfachte Fertigung mit minimaler Anzahl von Bauelementen realisieren.

Bei dem erfindungsgemäßen Verfahren ist die Formgebung des EL-Bauteils, insbesondere die gewünschte Lichtaustrittsfläche, frei in Form und Größe definierbar. Einschränkungen hinsichtlich der elektrischen und optischen oder lichttechnischen Anforderungen gibt es so gut wie nicht.

Nach dem erfindungsgemäßen Verfahren lässt sich eine einfache, sichere und temperaturwechsel- und korrosionsbeständige Kontaktierung zwischen den elektrischen Anschlüssen einer Spannungsquelle und den Elektroden der EL-Lampe herstellen.

Die umschließende Makrokapselung verlängert die Lebensdauer des Bauteils, bspw. durch Anwendung des Klargießens. Außerdem werden die EL-Pigmente in der Licht emittierenden Schicht während des Herstellprozesses geschont. Es lässt sich ein verbesserter UV-Schutz der EL-Pigmente durch Einfärben des Umspritzungsmaterials bzw. des Vergussmaterials erzeugen.

Von ganz besonderer Bedeutung ist das nach dem erfindungsgemäßen Verfahren erzeugbare EL-Bauteil, welches den Spezifikationen und den gängigen Dekors der Automobilindustrie genügt. Es lässt sich mühelos ein Tag- und Nachtdesign kreieren.

Bspw. könnte es sich bei dem zur Lichtemission aktivierbaren Bauteil um eine Tachonadel handeln, deren Aufbau durch wenige Teile geprägt ist. Gerade bei einer solchen Tachonadel lassen sich bislang bekannte Lichtführungssysteme substituieren, indem nämlich die EL-Lampe direkt auf den Rohling gedruckt wird. Dadurch lässt sich ein stark vereinfachter Aufbau und eine rationalisierte, prozesssichere und dabei preiswerte Fertigung ermöglichen. Insbesondere in ihrer Funktionalität sind solche EL-Zeiger den herkömmlichen Bauelementen überlegen.

Im Konkreten lässt sich bei der Tachonadel über die gesamte Leuchtfläche und Länge hinweg eine optimale Ausleuchtung bzw. Beleuchtung realisieren. Auch mechanischen Anforderungen kann man durch das erfindungsgemäße Verfahren gerecht werden, insbesondere in Bezug auf eine ruckfreie Bewegung der Tachonadel. Die Gewichtverteilung ist nahezu frei definierbar.

### Bezugszeichenliste

- 1: Träger
- 2: Rückelektrode
- 3: Masseleitung
- 4: Dielektrikum
- 5: elektrolumineszierende Schicht (EL-Schicht)
- 6: Leitlack
- 7: Kapselung
- 8: elektrische/mechanische Kopplungsmittel
- 9: Wechselspannungsquelle
- 10: Anschluss-Pin
- 11: Isolierung
- 12: Farbschicht
- 13: Umspritzung
- 14: Lackierung
- 15: Sichtfenster

## Patentansprüche

1. Verfahren zur Herstellung eines zur Lichtemission aktivierbaren Bauteils, wobei die Lichtemission durch Elektrolumineszenz (EL) erfolgt,
mit folgenden Verfahrensschritten:
Bereitstellen oder Erzeugen eines Trägers, im Wesentlichen in Form des Bauteils und seiner mechanischen und elektrischen Schnittstellen, wobei der Träger einen als mechanische Schnittstelle dienenden Bereich umfasst, der zumindest mit Teilen der elektrischen Schnittstelle ausgestattet ist,
Bedrucken des Trägers mit Funktionsschichten der EL-Beleuchtung, wobei mindestens eine der Funktionsschichten, nämlich die Licht emittierende Schicht oder Schichten, - insgesamt oder zumindest teilweise - durch das Tampondruckverfahren erzeugt wird/werden und wobei die elektrischen Schnittstellen in den Druck eingebunden werden,
Erzeugen einer transparenten oder transluzenten Abdeckung als Feuchtigkeitsschutz und zur elektrischen sowie mechanischen Kapselung.

2. Verfahren nach Anspruch 1, **dadurch gekennzeichnet, dass** der Träger in sich starr oder flexibel, bspw. mit starren bzw. flexiblen Leiterbahnen, ausgeführt ist.

3. Verfahren nach Anspruch 1 oder 2, **dadurch gekennzeichnet, dass** die elektrischen Anschlüsse bzw. Elektroden spritzgusstechnisch und/oder drucktechnisch auf und/oder in dem Träger erzeugt und überdruckt werden.

4. Verfahren nach einem der Ansprüche 1 bis 3, **dadurch gekennzeichnet, dass** die Licht emittierende Schicht in Form von Wort- und/oder Bildinformationen aufgedruckt wird.

5. Verfahren nach einem der Ansprüche 1 bis 4, **dadurch gekennzeichnet, dass** die Licht emittierende Schicht zonal und ggf. auf unterschiedlichen Ebenen ausgebildet ist.

6. Verfahren nach einem der Ansprüche 1 bis 5, **dadurch gekennzeichnet, dass** die Funktionsschichten unter Zwischenschaltung von Isolatoren aufgedruckt werden.

7. Verfahren nach Anspruch 6, **dadurch gekennzeichnet, dass** die Isolatoren spritzgusstechnisch, lackiertechnisch oder drucktechnisch erzeugt werden.

8. Verfahren nach einem der Ansprüche 1 bis 7, **dadurch gekennzeichnet, dass** die Abdeckung im 2K-Reaktionsverfahren, insbesondere im CCM-Verfahren (Clear Coat Moldering), aufgebracht wird.

9. Verfahren nach einem der Ansprüche 1 bis 8, **dadurch gekennzeichnet, dass** die Abdeckung konturbehaftet aufgebracht und/oder in Bezug auf die Oberfläche nachbearbeitet wird.

10. Verfahren nach einem der Ansprüche 1 bis 9, **dadurch gekennzeichnet, dass** der Träger Elektronikbausteine und/oder eine Strom-/Spannungsquelle umfasst.

## Claims

1. Method for producing a component which can be activated for light emission, wherein the light emission is carried out by means of electroluminescence (EL),
having the following method steps:
providing or producing a carrier, substantially in the form of the component and the mechanical and electrical interfaces thereof, wherein the carrier comprises a region which acts as a mechanical interface and which is provided at least with portions of the electrical interface,
printing the carrier with functional layers of the EL illumination, wherein at least one of the functional layers, that is to say, the light emitting layer or layers - on the whole or at least partially - is/are produced using the pad printing method and wherein the electrical interfaces are incorporated in the printing,
producing a transparent or translucent cover as moisture protection and for electrical and mechanical encapsulation.

2. Method according to claim 1, **characterised in that** the carrier is constructed to be rigid or flexible per se, for example, with rigid or flexible printed conductors.

3. Method according to claim 1 or claim 2, **characterised in that** the electrical connections or electrodes are produced and overprinted on and/or in the carrier using injection-moulding technology and/or printing technology.

4. Method according to any one of claims 1 to 3, **characterised in that** the light emitting layer is printed in the form of word and/or image information.

5. Method according to any one of claims 1 to 4, **characterised in that** the light emitting layer is constructed in a zonal manner and optionally in different planes.

6. Method according to any one of claims 1 to 5, **characterised in that** the functional layers are imprinted with insulators being interposed.

7. Method according to claim 6, **characterised in that** the insulators are produced using injection-moulding technology, painting technology or printing technology.

8. Method according to any one of claims 1 to 7, **characterised in that** the covering is applied with a 2K reaction method, in particular a CCM method (Clear Coat Moulding).

9. Method according to any one of claims 1 to 8, **characterised in that** the covering is applied with contours and/or is finished with respect to the surface.

10. Method according to any one of claims 1 to 9, **characterised in that** the carrier comprises electronic modules and/or a current/voltage source.

## Revendications

1. Procédé de fabrication d'un composant activable pour émission de lumière, l'émission de lumière ayant lieu par électroluminescence (EL), comportant les étapes suivantes :
mise à disposition ou production d'un support, pour l'essentiel sous forme du composant et de ses interfaces mécaniques et électriques, le support comprenant une zone servant d'interface mécanique, qui est équipée au moins de parties de l'interface électrique,
impression du support avec des couches fonctionnelles de l'éclairage EL, au moins l'une des couches fonctionnelles, plus précisément la couche ou les couches émettant la lumière - en totalité, ou au moins en partie - étant produite par le procédé d'impression au tampon, et les interfaces électriques étant intégrées dans l'impression,
production d'un recouvrement transparent ou translucide, en tant que protection contre l'humidité, et pour une encapsulation tant électrique que mécanique.

2. Procédé selon la revendication 1, **caractérisé en ce que** le support est réalisé rigide ou flexible en soi, par exemple avec des pistes conductrices rigides ou flexibles.

3. Procédé selon la revendication 1 ou 2, **caractérisé en ce que** les raccordements électriques ou les électrodes sont produits ou surimprimés sur et/ou dans le support, par moulage par injection et/ou par impression.

4. Procédé selon l'une des revendications 1 à 3, **caractérisé en ce que** la couche émettant la lumière est imprimée sous forme d'informations de mots et/ou d'images.

5. Procédé selon l'une des revendications 1 à 4, **caractérisé en ce que** la couche émettant la lumière est réalisée d'une manière zonale et éventuellement sur des plans différents.

6. Procédé selon l'une des revendications 1 à 5, **caractérisé en ce que** les couches fonctionnelles sont appliquées avec montage intermédiaire d'isolateurs.

7. Procédé selon la revendication 6, **caractérisé en ce que** les isolateurs sont produits par moulage par injection, par laquage ou par impression.

8. Procédé selon l'une des revendications 1 à 7, **caractérisé en ce que** le recouvrement est appliqué par un procédé de réaction bicomposant, en particulier par le procédé CCM (Clear Coat Moldering).

9. Procédé selon l'une des revendications 1 à 8, **caractérisé en ce que** le recouvrement est appliqué avec respect du contour, et/ou est soumis à un post-usinage par rapport à la surface.

10. Procédé selon l'une des revendications 1 à 9, **caractérisé en ce que** le support comprend des composants électroniques et/ou une source de courant/de tension.
